# EUROPÄISCHE PATENTSCHRIFT

(11) **EP 3 779 045 B1**
(45) Veröffentlichungstag und Bekanntmachung des Hinweises auf die Patenterteilung: **09.03.2022**
(21) Anmeldenummer: 20185598.8
(22) Anmeldetag: 14.07.2020
(51) Int. Cl.: E01B 31/17

(54) **VORRICHTUNG UND VERFAHREN ZUM BEARBEITEN DER OBERFLÄCHE EINES SCHIENENKOPFES EINER SCHIENE DURCH STIRNSCHLEIFEN**
DEVICE AND METHOD FOR MACHINING THE SURFACE OF A RAIL HEAD OF A RAIL BY FACE GRINDING
DISPOSITIF ET PROCÉDÉ D'USINAGE DE LA SURFACE D'UNE TÊTE D'UN RAIL PAR AFFÛTAGE DE SURFACE

(30) Priorität: 13.08.2019 AT 2752019
(43) Veröffentlichungstag der Anmeldung: 17.02.2021
(73) Patentinhaber: Plasser & Theurer Export von Bahnbaumaschinen Gesellschaft m.b.H., 1010 Wien (AT)
(72) Erfinder: PHILIPP, Thomas, 4060 Leonding (AT)

(56) Entgegenhaltungen:
- EP-A1- 0 606 787
- EP-A1- 1 460 176
- CH-A5- 670 666
- DE-A1- 4 437 541
- FR-A1- 2 667 629
- FR-A1- 3 025 228
- GB-A- 2 198 673
- US-B1- 6 953 386

## Beschreibung

### Gebiet der Technik

Die Erfindung betrifft eine Vorrichtung zum Bearbeiten der Oberfläche eines Schienenkopfes einer Schiene gemäß dem Oberbegriff des

### Patentanspruchs 1

Zudem betrifft die Erfindung ein Verfahren zum Betreiben der Vorrichtung gemäß Patentanspruch 7.

### Stand der Technik

Das Rad eines Schienenfahrzeuges verursacht durch die ständige Überfahrt einen messbaren Verschleiß an den Schienen: als Beispiele seien etwa ständiges Verzögern und Abbremsen vor Haltesignalen, an Bahnhöfen, wie auch spezielles Abrollverhalten in Bögen genannt.

Als Resultat können sogenannte Head Checks auftreten. Dabei handelt es sich um Schienenfehler, welche feine Risse an der Schienenoberfläche darstellen, die unter einem Winkel von 45° zur Fahrtrichtung auftreten und bis zu 2 mm in das Innere des Materials eindringen und dort einen Schienenbruch initiieren können. Head Checks sollen in der Praxis bei Erkennung entfernt werden, besser noch bereits durch präventive Schienenbearbeitung verhindert werden, der Fachmann spricht hier auch von Präventivschleifen. Die Bearbeitung erfolgt dabei klassisch durch Fräsen oder Schleifen des Schienenkopfes.

Für die Durchführung der Bearbeitung durch Fräsen müssen der betreffende Streckenabschnitt gesperrt und zum Teil auch zusätzlich die Sicherungselemente ausgebaut werden. Es erfolgt ein Mindestabtrag von ca. 1,5 mm bezogen auf die Schienenkopfoberkannte. Infolge daraus kann der Prozess des Schienenfräsens nur in begrenzter Anzahl bis zum Erreichen der sicherheitsrelevanten Verschleißgrenze der Schiene angewandt werden.

Beim Schienenschleifen mittels in Längsrichtung oszillierender Schleifsteine wird die Oberfläche des Schienenkopfes nachkopiert, das heißt, dass auch eine eventuell bereits fehlerhaft vorhandene Profilgeometrie übernommen wird. Präventives Schienenschleifen behandelt in erster Linie Schienenoberflächenfehler und keine Korrektur oder Reprofilierung der Kopfgeometrie, wie dies beim Fräsen zur Verführung steht. Von Reprofilierung spricht man, wenn der Schienenkopf mit einer neuen Profilgeometrie versehen wird.

Beim Schienenschleifen mittels aktiv angetriebener Schleifscheiben ist es möglich, ein neues Schienenkopfprofil zu erzeugen, jedoch wird hierbei die Welligkeit in Querrichtung sehr oft als störend empfunden.

Alle vorgestellten Bearbeitungsprozesse erfordern immer eine Sperre des betreffenden Gleisabschnittes. Dies bedingt umfangreiche, vorhergehende Planungen des Infrastrukturbetreibers und führt dennoch zu Behinderungen im Betriebsablauf.

Das Schleifen von Schienen mittels Umfangsschleifen ist aus mehreren Dokumenten in verschiedenen Ausführungsvarianten bekannt.

So werden etwa Schleifkörperanordnungen, welche zwischen Schienenlängsachse und Drehachse des Schleifkörpers einen spitzen Winkel einschließen, man spricht von Umfangsschleifen, in der EP 0 344 390 A1, der EP 0 315 704 A1 und auch EP 0 843 043 A1 beschrieben.

Eine weitere Schrift zum Umfangsschleifen ist die EP 2 390 415 A1, die ein Verfahren mit speziell angeordneten, aktiv angetriebenen Schleifkörpern zur Reduzierung der auf den Rahmen wirkenden Kräfte und Momente zeigt.

Schließlich nennt die EP 0 708 205 A1 ein Umfangsschleifverfahren mit rein passiv angetriebenen Schleifkörpern, das heißt ein reibungsbedingtes Abwälzen der frei drehbaren Schleifkörper auf der Schienenlauffläche. Dadurch werden wesentlich höhere Arbeitsgeschwindigkeiten von 80 bis 120 km/h ermöglicht. Dieser Fortschritt macht eine Schienenbearbeitung durch Schleifen erstmals wirtschaftlich.

So auch in EP 1 460 176 A1 offenbart, jedoch wird hier die Vorrichtung aufbauend auf der EP 0 708 205 A1 dahingehend weitergebildet, dass damit auch Weichen und ähnliche Gleisbauelemente bearbeitet und überfahren werden können.

Eine derartige Vorrichtung ist auch aus der EP0606787A1 bekannt.

### Zusammenfassung der Erfindung

Der Erfindung liegt die Aufgabe zugrunde, für eine Schleifvorrichtung der eingangs genannten Art eine Verbesserung der Qualität des Schliffbildes und der Effektivität bezogen auf den Instandhaltungsaufwand gegenüber dem Stand der Technik anzugeben. Zudem soll ein mittels der Schleifvorrichtung durchgeführtes Verfahren zur Bearbeitung der Oberfläche eines Schienenkopfes einer Schiene angegeben werden.

Erfindungsgemäß werden diese Aufgaben gelöst durch eine Vorrichtung gemäß Anspruch 1 und ein Verfahren gemäß Anspruch 7. Abhängige Ansprüche betreffen vorteilhafte Ausgestaltungen der Erfindung.

Die Erfindung sieht vor, dass durch eine Schwenkvorrichtung die Schleifkörper verschwenkbar sind und die Schleifkörper und somit auch deren Drehachse in Arbeitsrichtung nach vorne geneigt sind, wobei eine Normale auf die Schienenlängsachse mit der Drehachse des jeweiligen Schleifkörpers einen von 0° abweichenden Winkel (Neigungswinkel a) einschließt.

Dabei handelt es sich um ein Stirnschleifverfahren mit, wie eben beschrieben, in Arbeitsrichtung leicht nach vorne geneigten Schleifkörpern (Neigungswinkel a). Begründet dadurch, damit sich im Bearbeitungseingriff keine Kontaktlinie zwischen Schleifkörper und Schienenkopf einstellt, sondern nur ein Kontaktpunkt (KP) ergibt. Der Vorteil darin liegt in wesentlich geringeren Vibrationen und einem daraus resultierenden, qualitativ hochwertigen Schliffbild bei hohen Überfahr- und Bearbeitungsgeschwindigkeiten.

Damit ist eine Abgrenzung gegenüber den eingangs zum Stand der Technik genannten Schriften gegeben, die dem Fertigungsverfahren des Umfangsschleifens angehören.

Wesentlicher Bestandteil der Erfindung ist dann aber auch, dass durch das Verschwenken der einzelnen, voneinander unabhängigen Teilaggregate mit einem Schleifkörper in einem zugehörigen Verfahren durch ein übergeordnetes Steuerungssystem ein beliebiger Kontaktpunkt (KP) an der oberen Schienenlauffläche, wie auch an den daran anschließenden linken und rechten Schienenseitenflanken, individuell durch eine Steuerung anfahrbar ist.

Die Vorrichtung umfasst mindestens zwei Teilaggregate auf einem Schleifgestell, bestehend aus je einem drehbar gelagerten Schleifkörper und einer dazugehörigen Schwenkvorrichtung, mittels einer solchen der Schleifkörper verschwenkbar ist (Neigungswinkel β). Ein Teilaggregat besteht zusätzlich neben dem Kernelement des Schleifkörpers auch aus einer Vielzahl an Lagerungs-, Ansteuerungs- und Elektronikkomponenten.

Des Weiteren werden die Schleifkörper über eine höhenverstellbare Aufhängevorrichtung vertikal auf eine definierte Position gefahren, um die gewünschte Bearbeitungstiefe und die Ansprüche an das Schliffbild zu erreichen. Die Aktoren der Hebeeinheit können pneumatisch, hydraulisch oder auch elektromechanisch ausgeführt sein. Das gemeinsame Schleifgestell wird mit einer definierten Kraft auf das Schienenprofil gedrückt. Durch diese vorgegebene Anpresskraft P ist es möglich, ein gewünschtes Profil einzuprägen.

Durch die Anordnung der Teilaggregate der Schleifvorrichtung auf einem gemeinsamen Schleifgestell in Richtung der Schienenlängsachse, bleiben die bekannten Vorteile, nämlich einem Entgegenwirken der Längswelligkeit der Schienenkopfoberfläche, erhalten. Letztere ist im Betrieb für unerwünschte Laufunruhe und Lärmentwicklung verantwortlich. Unter Längswelligkeit versteht man die Welligkeit der Materialoberfläche in Fahrtrichtung.

Die Schleifkörper sind bevorzugt rotationssymmetrisch zu ihrer Drehachse ausgebildet, wobei unterschiedliche Bauformen, darunter beispielsweise Teller- oder Topfscheiben, eingesetzt werden.

Bestandteil der Lösung ist aber auch, dass die Bearbeitungseinheit selbst mittels passiv angetriebener Schleifkörper umgesetzt wird. Passiv bedeutet, dass die Schleifkörper nicht aktiv angetrieben werden. Der Antrieb der Schleifkörper erfolgt erfindungsgemäß durch Abwälzen infolge Reibung in einem Kontaktpunkt (KP), der außermittig zur Drehachse des Schleifkörpers gestaltet ist. Der Vorteil hierbei ist eine signifikante Energieeinsparung durch das Fehlen der Antriebsmotoren.

Bei Bedarf kann auch die Lagerung/Welle der Schleifkörper mit einer Bremseinrichtung ausgestattet sein.

Eine Weiterbildung der Erfindung sieht vor, dass die Vorrichtung ein Messsystem umfasst, mittels dem die Geometrie der Schiene messbar ist.

Das Schienenschleifen erfolgt im operativen Betrieb, ohne jegliche Sperrpause. Die Schleifvorrichtung wird über ein auf Schienen fahrbares Fahrzeug in einen Regelzug (Güter- oder Personenzug) eingegliedert und stellt dabei selbständig über mehrere Überfahrten, aufgrund von vorgegebenen Sollprofilen, das gewünschte Schienenkopfprofil her. Normalerweise sind Regelfahrzeuge immer auf den gleichen Gleisen unterwegs. Die Bearbeitungsvorrichtung kommt somit im Laufe eines Tages mehrmals an einer Stelle bzw. Lage des Gleises vorbei und kann durch kleine Bearbeitungseingriffe in Summe eine Veränderung des Schienenkopfprofiles erzeugen.

Das erfindungsgemäße Verfahren zum Bearbeiten der Schienenoberfläche sieht vor, dass die mittels eines Messsystems erfasste Istgeometrie des Schienenkopfes über eine Steuerung mit einer Sollgeometrie abgeglichen wird und daraus Stellparameter für den Eingriff und somit zur Bearbeitung des Schienenkopfes ermittelt.

In einer vorteilhaften Weiterbildung des Verfahrens werden die Schleifkörper über eine, bei der Vorrichtung bereits beschriebene, geeignete höhenverstellbare Aufhängevorrichtung in vertikaler Richtung auf eine durch ein Steuerungssystem definierte Position gefahren. Damit wird der gewünschten Bearbeitungstiefe und den Ansprüchen an die Qualität des Schliffbildes Rechnung getragen.

In einer zentralen Datenbank werden die erforderlichen Profilkorrekturen hinterlegt, dies kann manuell oder automatisch erfolgen. Durch mehrere Überfahrten wird schließlich das gewünschte Schienenkopfprofil erreicht. Kurze Beschreibung der Zeichnungen

Die Erfindung wird nachfolgend in beispielhafter Weise unter Bezugnahme auf die beigefügten Figuren erläutert. Es zeigen in schematischer Darstellung:
Fig. 1 Aufbau der Vorrichtung auf einem Fahrzeug
Fig. 2 Vorrichtung mit Teilaggregaten auf Schleifgestell
Fig. 3 Eingriffsposition eines Schleifkörpers der Vorrichtung
Fig. 4 Schwenkeinheit eines Teilaggregates der Vorrichtung

### Beschreibung der Ausführungsformen

Fig. 1 zeigt ein vereinfacht dargestelltes Fahrzeug mit einem möglichen Anbau einer Vorrichtung 1 zum Bearbeiten eines Schienenkopfes 2 einer Schiene durch Stirnschleifen. Die Vorrichtung 1 ist dabei über eine höhenverstellbare Aufhängevorrichtung 3 an einem Trägerrahmen des Fahrzeuges montiert. Ein Messsystem 4 zum Erfassen der Schienengeometrie ist am Trägerrahmen des Fahrzeuges und/oder direkt an der Vorrichtung 1 angebracht. Ein übergeordnetes Steuerungssystem 5 ist für die Verarbeitung der vom Messsystem 4 erhaltenen Daten, wie auch die Ermittlung der Stellparameter zum Betrieb und zur Steuerung der Vorrichtung eingerichtet.

Fig. 2 zeigt eine mögliche Gestaltung der Vorrichtung 1 samt Teilaggregaten 6 mit Schleifkörpern 7 auf einem Schleifgestell 8. Zur Vereinfachung sind die Schleifkörper 7 ohne eine Neigung in Arbeitsrichtung 9 dargestellt. Die Vorrichtung 1 wird über die höhenverstellbare Aufhängevorrichtung 3 mit Gestelllaufrädern 10 auf den Schienenkopf 2 abgesenkt. Ein Teilaggregat 6 beinhaltet dabei als Hauptkomponenten den zugeordneten, geführten, drehbar gelagerten Schleifkörper 7 und eine dazugehörige Schwenkvorrichtung 11. Dabei sind die Teilaggregate 6 voneinander unabhängig aufgebaut und können durch das Steuerungssystem 5 frei innerhalb des möglichen Bewegungsraumes positioniert werden. Nach Wunsch und Bearbeitungsvorgabe des Maschinenbetreibers ist eine Steuerung der Teilaggregate 6 auch in Gruppen möglich, eine Bearbeitung des Schienenkopfes 2 kann daher auch gruppenweise erfolgen.

Fig. 3 zeigt mögliche Eingriffspositionen des jeweiligen Schleifkörpers 7 der Vorrichtung 1. Die Erfindung sieht vor, dass der Schleifkörper 7 des jeweiligen Teilaggregates 6 durch die zugeordnete Schwenkvorrichtung 11 verschwenkbar ist und somit seine Drehachse 12 in Arbeitsrichtung 9 nach vorne geneigt ist, wobei eine Normale 13 auf die Schienenlängsachse mit der Drehachse 12 des Schleifkörpers 7 einen von 0° abweichenden Winkel α einschließt. Nach Absetzen der Vorrichtung 1 über die Gestelllaufräder 10 auf den Schienenkopf 2 der Schiene besteht noch kein Kontakt zwischen den Schleifkörpern 7 und dem Schienenkopf 2. Erst nach entsprechender Zustellung des mechanischen Bewegungsapparates durch das Steuerungssystem 5 erfolgt im Kontaktpunkt KP ein spanender Eingriff. Die in Arbeitsrichtung 9 nach vorne geneigte Drehachse 12 eines Schleifkörpers 7 ermöglicht im Eingriff anstelle einer ungewünschten Kontaktlinie einen Kontaktpunkt KP zwischen Schleifkörper 7 und Schienenkopf 2.

Die mittlere Darstellung in Fig. 3 zeigt eine Eingriffsstellung, die noch keinen passiven Antrieb des Schleifkörpers 7 bewirkt. Die Drehachse 12 des Schleifkörpers 7 weist in dieser Stellung keine Exzentrizität auf, d.h. Exzentrizität = 0, sie liegt deckungsgleich mit der Mittelachse 14 der Schiene. Ein Versetzten des Schleifkörpers 7 in Rotationsbewegung durch Abwälzen infolge Reibung im Kontaktpunkt KP ist erst durch eine Exzentrizität gegeben.

Weiters zeigt Fig. 3 in der rechten Darstellung neben der vorhergehend dargelegten Neigung mit Winkel α nach vorne in Arbeitsrichtung 9 auch ein Verschwenken des Schleifkörpers 7 mit Winkel β um eine Schienenlängsachse 15 der Schiene. Diese wesentliche Eigenschaft der Vorrichtung 1 ermöglicht ein Verschwenken der einzelnen, voneinander unabhängigen Teilaggregate 6 mit dem zugehörigen Schleifkörper 7 in einem zugehörigen Verfahren, durch das übergeordnete Steuerungssystem 5 einen beliebigen Kontaktpunkt KP an der Oberfläche des Schienenkopfes 2 anzufahren. Diese Oberfläche beinhaltet die obere Schienenlauffläche, wie auch die daran anschließende linke und rechte Schienenseitenflanke.

In Fig. 4 ist ein vereinfachter, möglicher Aufbau eines Teilaggregates 6 dargestellt. Dabei ist das Teilaggregat 6 als kompakte Einheit über drehbar gelagerte Führungsrollen 16 oder vergleichbare Maschinenelemente mittels der Schwenkvorrichtung 11 auf dem Schleifgestell 8 verschwenkbar. Dieser Schwenkvorgang des Schleifkörpers 7 erfolgt dabei um den Winkel β um die Schienenlängsachse 15 der Schiene. Die Schleifkörper 7 sind mittels einer passenden Aufnahme über Wälzlager 17 auf einer drehbaren Welle gelagert.

Vom Steuerungssystem 5 ausgehend wird über einen translatorischen Aktor, dieser ist pneumatisch, hydraulisch oder elektromechanisch ausgeführt, eine Kraft P auf den Schleifkörper 7 eingeprägt. Diese Anpresskraft P drückt den Schleifkörper 7 im Kontaktpunkt KP an den Schienenkopf 2, wodurch ein gewünschtes Schienenprofil eingeprägt wird.

Zur Vereinfachung ist in Fig. 4 der Neigungswinkel α des Schleifkörpers 7 nicht berücksichtigt. Auch eine mögliche Bremseinrichtung an der Antriebswelle des Schleifkörpers 7 ist nicht dargestellt.

## Patentansprüche

1. Vorrichtung (1) zum Bearbeiten der Oberfläche eines Schienenkopfes (2) einer Schiene durch Stirnschleifen mit mindestens zwei entlang einer Schienenlängsachse (15) durch je ein Teilaggregat (6) auf einem Schleifgestell (8) geführte Schleifkörper (7) und einer dazugehörigen Schwenkvorrichtung (11), mittels wenigstens einer höhenverstellbaren Aufhängevorrichtung (3) an einem auf Schienen fahrbaren Fahrzeug befestigbar, wobei durch die Schwenkvorrichtung (11) die jeweiligen Schleifkörper (7) verschwenkbar sind und die Schleifkörper (7) und somit auch deren Drehachse (12) in Arbeitsrichtung (9) nach vorne geneigt sind, wobei eine Normale (13) auf die Schienenlängsachse mit der Drehachse (12) des jeweiligen Schleifkörpers (7) einen von 0° abweichenden Winkel (a) einschließt, **dadurch gekennzeichnet, dass** der Antrieb der Schleifkörper (7) passiv erfolgt, indem durch Abwälzen infolge Reibung in einem Kontaktpunkt (KP), der außermittig zur Drehachse (12) des Schleifkörpers (7) liegt.

2. Vorrichtung nach Anspruch 1, **dadurch gekennzeichnet, dass** der Schleifkörper (7) rotationssymmetrisch zu seiner Drehachse (12) ist.

3. Vorrichtung nach einem der Ansprüche 1 bis 2, **dadurch gekennzeichnet, dass** mit einem Schleifkörper (7) durch Verschwenken eines Teilaggregates (6) um einen Winkel (β) um die jeweilige Schienenlängsachse (15) jeder Punkt auf der Oberfläche des Schienenkopfes (2), d.h. an der oberen Schienenlauffläche wie auch an den daran anschließenden linken und rechten Schienenseitenflanken, individuell durch ein Steuerungssystem (5) anfahrbar ist.

4. Vorrichtung nach einem der Ansprüche 1 bis 3, **dadurch gekennzeichnet, dass** translatorisch wirkende Aktoren zum Heben/Senken der Aufhängevorrichtung (3) pneumatisch, hydraulisch oder elektromechanisch ausgeführt sind.

5. Vorrichtung nach einem der Ansprüche 1 bis 4, **dadurch gekennzeichnet, dass** die Lagerung/Welle der Schleifkörper (7) mit einer Bremseinrichtung ausgestattet ist.

6. Vorrichtung nach einem Ansprüche 1 bis 5, **dadurch gekennzeichnet, dass** die Vorrichtung (1) ein Messsystem (4) umfasst, mittels dem die Geometrie der Schiene und/oder des Schienenkopfes (2) messbar ist.

7. Verfahren zum Betreiben einer Vorrichtung nach einem der Ansprüche 1 bis 6, **dadurch gekennzeichnet, dass** die mittels des Messsystems (4) erfasste Istgeometrie des Schienenkopfes (2) mit einer Sollgeometrie abgeglichen wird, daraus Stellparameter für den Eingriff und somit zur Bearbeitung des Schienenkopfes (2) ermittelt und dass die Schleifkörper (7) passiv angetrieben werden.

8. Verfahren nach Anspruch 7, **dadurch gekennzeichnet, dass** die Schleifkörper (7) in vertikaler Richtung auf eine durch ein Steuerungssystem (5) definierte Position gefahren werden.

## Claims

1. A device (1) for machining the surface of a rail head (2) of a rail by face grinding, including at least two grinding tools (7) guided along a rail longitudinal axis (15) on a grinding frame (8) by means of a respective sub-unit (6), and an associated pivoting device (11) designed to be mounted by means of at least one vertically adjustable suspension device (3) on a vehicle mobile on rails, wherein the respective grinding tools (7) are pivotable by means of a pivoting device (11), and that the grinding tools (7) and thus also their rotation axes (12) are inclined forward in the working direction (9), wherein a normal (13) on the rail longitudinal axis encloses an angle (a) diverging from 0° with the rotation axis (12) of the respective grinding tool (7) **characterized in that** the grinding tool (7) is driven passively by rolling-off as a result of friction in a contact point (KP) which lies off center relative to the rotation axis (12) of the grinding tool (7).

2. A device according to claim 1, **characterized in that** the grinding tool (7) is designed with rotation-symmetry to its rotation axis (12).

3. A device according to one of claims 1 to 2, **characterized in that** - by pivoting a sub-unit about an angle (β) about the respective rail longitudinal axis (15) - any point on the surface of the rail head (2), i.e. on the upper rail running surface as well as at the adjoining left- and right-hand rail side shoulders can be targeted individually by a grinding tool (7) via a control system (5).

4. A device according to one of claims 1 to 3, **characterized in that** translationally operating actuators for lifting/lowering the suspension device (3) are designed pneumatic, hydraulic or electro-mechanical.

5. A device according to one of claims 1 to 4, **characterized in that** the mounting/shaft of the grinding tools (7) is equipped with a braking device.

6. A device according to one of claims 1 to 5, **characterized in that** the device (1) comprises a measuring system (4) by means of which the geometry of the rail and/or the rail head (2) can be measured.

7. A method for operating a device according to one of claims 1 to 6, **characterized in that** the actual geometry of the rail head (2), measured by means of the measuring system (4), is compared to a target geometry and from this adjustment parameters for the operation and thus for machining the rail head (2) are determined and that the grinding tools (7) are driven passively.

8. A device according to claim 7, **characterized in that** the grinding tools (7) are moved in vertical direction to a position defined by a control system (5).

## Revendications

1. Dispositif (1) d'usinage de la surface d'un champignon de rail (2) d'un rail par rabotage frontal avec au moins deux corps de rabotage (7) guidés le long d'un axe longitudinal de rail (15) à chaque fois par un module partiel (6) sur un châssis de rabotage (8) et un dispositif de pivotement associé (11), pouvant être fixé à un véhicule roulant sur des rails au moyen d'au moins un dispositif de suspension réglable en hauteur (3), dans lequel les corps de rabotage respectifs (7) sont pivotants par le dispositif de pivotement (11), et les corps de rabotage (7) et ainsi également leur axe de rotation (12) dans le sens de travail (9) sont inclinés vers l'avant, dans lequel une perpendiculaire (13) à l'axe longitudinal de rail inclut avec l'axe de rotation (12) du corps de rabotage respectif (7) un angle (α) déviant de 0°, **caractérisé en ce que** l'entraînement des corps de rabotage (7) s'effectue de manière passive par roulement à la suite de friction dans un point de contact (KP) qui se situe de manière excentrée par rapport à l'axe de rotation (12) du corps de rabotage (7).

2. Dispositif selon la revendication 1, **caractérisé en ce que** le corps de rabotage (7) est à symétrie de rotation par rapport à son axe de rotation (12).

3. Dispositif selon une des revendications 1 à 2, **caractérisé en ce que** chaque point sur la surface du champignon de rail (2), c'est-à-dire à la surface de roulement de rail supérieure ainsi qu'au niveau des flancs latéraux de rail gauche et droit qui s'y connectent, peut être amorcé individuellement par un système de commande (5) avec un corps de rabotage (7) par pivotement d'un module partiel (6) d'un angle (β) autour de l'axe longitudinal de rail respectif (15).

4. Dispositif selon une des revendications 1 à 3, **caractérisé en ce que** des acteurs agissant par translation pour le soulèvement/l'abaissement du dispositif de suspension (3) sont réalisés de manière pneumatique, hydraulique ou électromécanique.

5. Dispositif selon une des revendications 1 à 4, **caractérisé en ce que** le logement/l'arbre des corps de rabotage (7) est équipé d'une installation de freinage.

6. Dispositif selon une des revendications 1 à 5, **caractérisé en ce que** le dispositif (1) comprend un système de mesure (4) au moyen duquel la géométrie du rail et/ou du champignon de rail (2) peut être mesurée.

7. Procédé d'exploitation d'un dispositif selon une des revendications 1 à 6, **caractérisé en ce que** la géométrie réelle du champignon de rail (2) détectée au moyen du système de mesure (4) est étalonnée avec une géométrie de consigne, des paramètres de réglage pour l'intervention et ainsi pour l'usinage du champignon de rail (2) sont déterminés à partir de celle-ci et que les corps de rabotage (7) sont entraînés de manière passive.

8. Procédé selon la revendication 7, **caractérisé en ce que** les corps de rabotage (7) sont déplacés en direction verticale à une position définie par un système de commande (5).
